# FASCICULE DE BREVET EUROPEEN

(11) **EP 3 213 654 B1**
(45) Date de publication et mention de la délivrance du brevet: **10.05.2023**
(21) Numéro de dépôt: 17159256.1
(22) Date de dépôt: 03.03.2017
(51) Int. Cl.: A44C 5/14, G04B 37/14

(54) **SYSTÈME A GOUPILLES RETRACTABLES POUR ATTACHER UN BRACELET A UNE MONTRE**
SYSTEM AUS EINZIEHBAREN STIFTEN ZUM FESTMACHEN EINES ARMBANDS AN EINER ARMBANDUHR
SYSTEM WITH RETRACTABLE PINS FOR ATTACHING A BAND TO A WATCH

(30) Priorité: 03.03.2016 CH 2732016
(43) Date de publication de la demande: 06.09.2017
(73) Titulaire: D'Heure en Heure Sarl, 1122 Romanel sur Morges (CH)
(72) Inventeur: CORMAILLE DE VALBRAY, Côme, 1122 Romanel sur Morges (CH)
(74) Mandataire: P&TS SA (AG, Ltd.)

(56) Documents cités:
- CH-A5- 694 393
- JP-B1- S4 941 578
- US-A- 2 807 855
- US-A- 4 217 681

## Description

### DOMAINE TECHNIQUE ET ETAT DE LA TECHNIQUE

La présente invention concerne notamment, mais de façon non-exclusive, le domaine des montres et des parties de montres.

Plus particulièrement, la présente invention concerne un système de fixation permettant d'attacher de façon amovible un bracelet à une montre. Bien entendu, la présente invention n'est pas limitée au domaine des montres et peut s'appliquer dans d'autres domaines, par exemple pour la fixation d'une lanière à un sac etc. De tels systèmes sont connus, par exemple, des documents US 2,807,855 A et US 4,217,681 A.

De façon classique, les bracelets de montre sont attachés à celle-ci au moyen de barrettes qui comprennent un corps tubulaire contenant un ressort et deux goupilles placées à chaque extrémité dudit corps tubulaire, lesdites goupilles étant poussées vers l'extérieur par le ressort. Pour la fixation proprement dite du bracelet, chaque goupille s'emboîte dans un trou formé dans les cornes du boîtier de montre.

Lorsque l'utilisateur souhaite changer de bracelet (soit parce que le bracelet actuel est usé/abîmé ou si il en possède plusieurs différents et qu'il souhaite les adapter à sa tenue par exemple), le déboîtage des deux goupille de la barrette n'est pas facile et nécessite de préférence un outil particulier.

De plus, lors du montage d'un bracelet, les goupilles de la barrette qui sont poussées par le ressort ont tendance à rayer la face interne de cornes tant qu'elles ne sont pas entrées dans le trou correspondant de la corne, un effet qui n'est pas du tout désiré avec des montres de prix élevé ou de collection.

En résumé, si les moyens actuels ont l'avantage de la simplicité, ils possèdent de nombreux désavantages à l'usage.

Dans l'état de la technique, plusieurs dispositifs ont été développés comme remplacement de la barrette. Par exemple, la publication EP 1 772 072 de Hirsch Armbänder GmbH montre un premier système de goupilles actionnées par des moyens pivotants qui sont engrenés l'un dans l'autre. Le mouvement de pivotement de l'un entraîne le pivotement de l'autre et par ce pivotement des moyens les goupilles sont entraînées en position rétractée ou en position déployée pour la fixation du bracelet au boîtier de montre. Ce système est néanmoins rigide et les deux goupilles sont entraînées en ensemble de façon dépendante. En conséquence, si l'une des goupilles n'est pas en face du trou correspondant de la corne, le système connu se bloque et ne permet pas la fixation d'une des goupilles indépendamment de l'autre. De plus si l'une des goupilles est en face de son trou mais pas l'autre, le mouvement coordonné des goupilles va rayer l'intérieur de la corne du côté ou la goupille "cherche" son trou, un effet que l'on veut justement éviter. Ainsi, la solution proposée par cette publication n'est pas appropriée.

La publication FR 2 445 120 de Timex Corporation décrit un autre système de fixation amovible pour montres-bracelets. Cette solution comprend deux éléments pivotants sur lesquels sont montés directement des goupilles destinées à s'emboîter dans les trous des cornes du boîtier de la montre. Du fait du montage des goupilles sur des éléments pivotants, toute traction sur le bracelet aura tendance à déplacer les éléments dans leur position déboîtée ou désengagée ce qui va libérer le bracelet, un effet qui n'est évidemment pas souhaité. En conséquence, il est nécessaire de prévoir en plus un verrou qui bloquera les éléments pivotants en position déployées, ce verrou étant complexe à mettre en oeuvre puisqu'il faut prévoir son déverrouillage volontaire (lorsqu'il est souhaité).

La publication FR 2 988 271 de la société Interstrap SAS décrit un autre système de verrouillage d'une pièce amovible interchangeable (par exemple un bracelet) à une pièce fixe (par exemple un boîtier de montre) utilisant des goupilles dont le déplacement est commandé par des bras de liaison déformables élastiquement et guidés, convergeant symétriquement vers un corps central qui est actionné par un organe de commande externe. Cette solution est compliquée car comprenant de nombreuses petites pièces et comprend un gros point faible dans l'utilisation des bras de liaison déformables.

Au vu de ce qui précède, il existe un besoin de proposer de solutions qui surmontent les défauts des solutions connues et sont simples et faciles à mettre en oeuvre.

### SOMMAIRE DE L'INVENTION

Un but de l'invention est d'améliorer les solutions connues de l'état de la technique.

Un autre but de l'invention est de proposer un système de fixation d'un élément amovible et interchangeable (par exemple un bracelet de montre) à un élément fixe (par exemple un boîtier de montre).

Un autre but de l'invention est de proposer une solution qui soit simple, efficace et facile à mettre en oeuvre et qui permette un échange facile d'un bracelet sur une montre.

Dans un mode d'exécution, l'invention concerne un système de fixation d'un élément variable, comme un bracelet, à un objet fixe, comme un boîtier de montre. Le système comprend par exemple au moins deux goupilles rétractables, deux leviers mobiles indépendants l'un de l'autre, le mouvement des leviers déplaçant, par exemple linéairement, les goupilles dans une position déployée permettant la solidarisation de l'élément variable à l'objet fixe, ou dans une position rétractée permettant la désolidarisation de l'élément variable de l'élément fixe. Le mouvement des leviers est provoqué de préférence par le déplacement d'un curseur. Dans une variante, les leviers ont un mouvement rotation, dans une autre variante un mouvement de translation ou une combinaison des deux mouvements, pour déplacer les goupilles. Le déplacement de goupilles peut être linéaire ou autre (courbe par exemple).

Le système comprend en outre un mécanisme de verrouillage pour maintenir les leviers dans une position correspondant à une position rétractée des goupilles.

Dans un mode d'exécution, chaque levier peut comprendre une tête liée à une goupille et commandant le déplacement de ladite goupille, et un pied actionné par le curseur pour commander la rotation du levier. D'autres moyens équivalents (cames, engrenages etc) peuvent être utilisés si les leviers ont un mouvement de translation ou rotation-translation combinée.

Dans un mode d'exécution, un moyen élastique est placé entre les goupilles pour les maintenir en position déployée. De préférence, ce moyen élastique est un ressort. D'autres moyens élastiques équivalent sont bien entendu envisageables.

Dans un mode d'exécution, le mécanisme de verrouillage comprend au moins deux verrous ayant chacun un crochet destiné à coopérer avec une dent sur chaque levier ou sur chaque goupille afin de maintenir le système en position rétractée des goupilles.

Dans un mode d'exécution, les verrous sont de préférence reliés par un moyen élastique, comme par exemple un ressort.

Selon l'invention, le curseur permet de déverrouiller le mécanisme de verrouillage et libérer les leviers, par exemple par coulissement dudit curseur.

Dans un autre mode d'exécution, le mécanisme de verrouillage est déverrouillé par un insert qui est déplacé (par exemple en coulissement) lorsque le système est inséré entre les cornes du boîtier de montre. Ce mode d'exécution permet un déverrouillage automatique des goupilles lorsque le système est introduit entre les corne d'un boîtier de montre, plus précisément lorsque l'insert s'appuie contre le boîtier de la montre.

Le déplacement du curseur et de l'insert peut être un coulissement, une translation ou une rotation ou une combinaison de ces mouvements.

Dans un mode d'exécution, le système se monte sur un bracelet de montre. Dans d'autres modes d'exécution, il se monte sur d'autres objets similaires (lanière/bandoulière de sac par exemple) pour lesquels on souhaite permettre un échange facile et rapide d'une partie par rapport à l'autre.

Dans le cadre de l'application à la montre, le système selon l'invention permet un échange rapide de bracelet par exemple pour monter un bracelet en cuir, ou en tissu ou en métal en fonction de l'activité du porteur de la montre: par exemple il peut décider d'utiliser un bracelet en cuir pour un effet "élégant" avec une tenue habillée, un bracelet en métal ou en tissus pour des activités plus sportives, tout en conservant la même montre (c'est-à-dire le boîtier).

### BREVE DESCRIPTION DES DESSINS

L'invention sera mieux comprise par la description de modes d'exécution de celle-ci et des figures, dans lesquelles
La figure 1 illustre un mode d'exécution de l'invention dans un état déployé, exemple lorsque le bracelet est fixé à la montre;
La figure 2 illustre un mode d'exécution de l'invention dans un état rétracté, exemple lorsque le bracelet est fixé à la montre;
Les figures 3 et 4 illustrent un mode d'exécution de l'invention montrant le fonctionnement du système pour passer de l'état de la figure 2 à l'état de la figure 1;
La figure 5 illustre un autre mode d'exécution de l'invention;
La figure 6 illustre un système selon l'invention attaché à un boîtier de montre comme exemple de réalisation.

### DESCRIPTION DETAILLEE

Dans la figure 1, on a illustré le système de fixation 1 selon l'invention dans un état déployé des goupilles (par exemple lorsque le bracelet est monté sur une montre). Plus précisément, le système selon l'invention comprend un bâti 2 (par exemple une plaque de base) fixée au bracelet (non-illustré dans cette figure). Ce bâti 2 comprend deux canaux 3, 3' qui guident chacun une goupille 4, 4' qui sont utilisées pour la fixation au boîtier de la montre 30 (comme les goupilles des systèmes connus et décrits ci-dessus, voir la figure 6). Un ressort 5 est prévu entre les goupilles 4, 4', ledit ressort 5 poussant les goupilles dans leur position déployées illustrée en figure 1. Le bâti 2 supporte un premier et un deuxième levier de renvoi 6, 6' dont la rotation permet le déploiement ou le retrait des goupilles 4, 4' comme expliqué ci-après. Chaque levier 6, 6' comprend à une extrémité une tête de levier 7, 7' qui est liée à chaque goupille 4, 4', par exemple par une chambre 8, 8', ce qui permet par la rotation des leviers 6, 6' et de leurs têtes 7, 7' de déplacer les goupilles d'une position déployée (comme dans la figure 1) à une position rétractée en comprimant le ressort 5 (comme dans la figure 2).

Chaque levier 6, 6' comprend également un pied 9, 9' qui est en contact avec un curseur 10 en forme de "T" dont le déplacement linéaire (par exemple en coulissement) dans une fente permet de réaliser la rotation des leviers 6, 6' autour d'axes de rotation 11, 11' des leviers 6, 6'. Comme on peut le comprendre des figures 1 et 2, le mouvement du curseur 10 vers le bas des figures va entraîner les pieds 9, 9' des leviers 6, 6' vers le bas, ce qui aura pour effet de faire tourner lesdits leviers 6, 6' sur leurs axes 11, 11'. Cette rotation a pour conséquence la rotation des têtes 7, 7' qui vont entraîner les goupilles 4, 4' et les rapprocher les unes des autres contre la force du ressort 5. La figure 2 illustre ainsi la position rétractée des goupilles 4, 4'.

En raison de la force de rappel du ressort 5, si le curseur est relâché, le système reviendra dans la position de la figure 1. Il est donc préférable (mais pas obligatoire) de prévoir des moyens de blocage du système dans la position de la figure 2.

Ces moyens de blocage comprennent notamment deux verrous 12, 12' montés sur des axes 13, 13' et reliés entre eux par un ressort 14 lesdits verrous 12, 12' maintenant les leviers dans la position de la figure 2 lorsqu'ils sont crochés auxdits leviers 6, 6'.

La mise en action des moyens de verrouillage se comprend en considérant les figures 2 à 4 et les différentes positions prises par le curseur 10 dans ces figures 2-4. Dans la figure 2, comme indiqué ci-dessus, le système 1 est en position rétractée et les leviers 6, 6' sont verrouillés dans la position illustrée par le biais du ressort 14 qui pousse l'extrémité de verrouillage 15, 15' des verrous 12, 12' dans leur position d'accroche des leviers 6, 6' sur la dent de verrouillage 16, 16' desdits leviers 6, 6'.

Pour ouvrir les verrous 12, 12' et libérer les leviers 6, 6', il est nécessaire de déplacer le curseur 10 vers le haut dans les figures, comme illustré successivement dans les figures 3 et 4 jusqu'à atteindre un contact entre la partie supérieure du "T" du curseur 10 et les extensions 17, 17' des verrous 12, 12', contact illustré par des cercles contenant une croix 18, 18' dans la figure 4. La poursuite du mouvement vertical dans les figures du curseur 10 aura pour effet de faire tourner les verrous 12, 12' autour de leur axes 13, 13' et de désengager le verrouillage crochets 15, 15' / dents 16, 16' et libérer les leviers 6, 6' et ainsi rejoindre la configuration de la figure 1 ou les goupilles 4, 4' sont déployées.

Le curseur 10 par son mouvement permet donc d'une part d'amener les goupilles 6, 6' dans leur position rétractée (de la figure 1 à la figure 2) et aussi de déverrouiller le système pour permettre aux goupilles de quitter leur position rétractée et rejoindre leur position déployée (de la figure 4 à la figure 1).

Le système selon l'invention est donc simple à mettre en oeuvre, se commande uniquement avec un curseur, permet une activation indépendante de chaque goupille (n'impose pas le déploiement simultané des deux) et est très stable une fois que les goupilles sont en position déployée.

Dans un mode d'exécution illustré dans la figure 5, on prévoit un déverrouillage automatique du système lorsqu'il est inséré entre les cornes 31, 31' du boîtier de la montre 30 (voir figure 6). Dans ce mode d'exécution, les éléments identiques ou correspondants à ceux des modes précédents sont référencés avec les mêmes numéros. Ce déverrouillage automatique comprend par exemple un insert 21 dont la fonction remplace celle du curseur pour le déverrouillage comme illustré dans la figure 4. Cet insert 21 se déplace (par exemple en coulissement de façon linéaire) lorsqu'il entre en contact avec le boîtier de la montre 30 et qu'il est proche de sa position de fixation. Il est donc automatiquement déplacé par la mise en position du bracelet et le contact dudit insert 21 contre la montre 30, les verrous 12, 12' sont alors ouverts par l'appui de l'insert 21 contre les extrémités 22, 22' des verrous 12, 12' et les goupilles 4, 4' peuvent alors passer en position déployée ce qui permet leur introduction dans les trous 32, 32' correspondant des cornes 31, 31' et la fixation du bracelet sur la montre 30.

Dans la représentation de la figure 5, le ressort 5 a été omis, mais il est évident qu'il est présent dans ce mode, ou remplacé par un moyen équivalent pour écarter les goupilles.

La figure 6 illustre le système de l'invention monté sur les cornes 31, 31' d'une montre 30. Il peut être utilisé sur les deux fixations du bracelet à la montre (une seule est illustrée dans la figure 6).

La présente invention n'est pas limitée aux modes d'exécution illustrés qui sont donnés à titre d'exemples non-limitatifs. Des variantes sont possibles dans le cadre de la protection revendiquée dans des modes d'exécution différents, ou en faisant appel à des moyens équivalents par exemple.

A titre d'exemple, on peut prévoir que les verrous 12, 12' agissent sur les goupilles 4, 4' et non sur les leviers 6, 6'. Dans un tel cas, des dents équivalentes aux dents 16. 16' sont placées de façon appropriées sur les goupilles. Alternativement, dans une solution combinée, un verrou agit sur une goupille et l'autre sur un levier.

Dans un autre mode d'exécution, ce sont les goupilles 4, 4' et non le curseur 10 qui permettent de déverrouiller le mécanisme de verrouillage et libérer les leviers 6,6'.

Dans un autre mode d'exécution, le mouvement de translation des goupilles 4, 4' n'est pas perpendiculaire à la translation du curseur 10, notamment dans une configuration où le bracelet est à anse courbe avec une barrette courbe. Dans un tel cas, les goupilles présenteront un angle de translation par rapport à celle du curseur ou de rotation mais les principes de la présente invention tel qu'exposés dans la présente demande restent applicables à ce mode d'exécution.

Il peut aussi être utile de prévoir des moyens de blocage ou verrouillage du curseur 10 ou de l'insert 21 pour éviter un mouvement non-désirer et le désaccouplement du système. Ces moyens de blocage/verrouillage peuvent comprendre une goupille, des moyens de serrage (vis ou autre) ou tout autre moyen bloquant le déplacement de la goupille ou de l'insert.

## Revendications

1. Système (1) de fixation d'un élément variable, comme un bracelet, à un objet fixe, comme un boîtier de montre, ledit système comprenant au moins deux goupilles (4, 4') rétractables, deux leviers mobiles (6, 6') indépendants l'un de l'autre, le mouvement desdits leviers (6, 6') déplaçant lesdites goupilles (4, 4') dans une position déployée permettant la solidarisation de l'élément variable à l'objet fixe, ou dans une position rétractée permettant la désolidarisation de l'élément variable de l'élément fixe, le mouvement desdits leviers (6, 6') étant provoquée par le déplacement d'un curseur (10), le système comprenant en outre un mécanisme de verrouillage (12, 12') pour maintenir les leviers dans une position correspondant à une position rétractée des goupilles (4, 4') ;
**caractérisé en ce que** le curseur (10) permet de déverrouiller le mécanisme de verrouillage (12, 12') et libérer les leviers (6,6').

2. Système selon la revendication 1, dans lequel chaque levier (6,6') comprend une tête (7,7') liée à une goupille (4, 4') et commandant le déplacement de ladite goupille, et un pied (9,9') actionné par le curseur (10) pour commander le mouvement du levier (6, 6').

3. Système selon l'une des revendications précédentes, dans lequel un moyen élastique (5) est placé entre les goupilles (4, 4') pour les maintenir en position déployée.

4. Système selon l'une des revendications précédentes, dans lequel le moyen élastique est un ressort (5).

5. Système selon l'une des revendications précédentes, ledit mécanisme de verrouillage comprenant au moins deux verrous (12,12') ayant chacun un crochet (15, 15') destiné à coopérer avec une dent (16,16') sur chaque levier (6,6') ou sur chaque goupille (4,4').

6. Système selon la revendication précédente, dans lequel les verrous (12, 12') sont reliés par un moyen élastique (14).

7. Système selon l'une des revendications 1 à 6, dans lequel le mécanisme de verrouillage est déverrouillé par un insert (21) qui est déplacé lorsque le système est inséré entre les cornes (31, 31') du boîtier de montre (30).

8. Bracelet de montre comprenant un système selon l'une des revendications précédentes.

9. Montre (30) combinée avec le bracelet selon la revendication précédente.

## Patentansprüche

1. System (1) zur Befestigung eines variablen Elements, wie eines Armbands, an einem festen Gegenstand, wie einem Uhrengehäuse, wobei das System wenigstens zwei einfahrbare Stifte (4, 4'), zwei bewegliche Hebel (6, 6'), die voneinander unabhängig sind, umfasst, wobei die Bewegung der Hebel (6, 6') die Stifte (4, 4') in eine ausgefahrene Position, die die feste Anbringung des variablen Elements an dem festen Gegenstand ermöglicht, oder in eine eingefahrene Position, die das Lösen des variablen Elements von dem festen Gegenstand ermöglicht, verschiebt, wobei die Bewegung der Hebel (6, 6') durch die Verschiebung eines Schiebers (10) bewirkt wird, wobei das System ferner einen Verriegelungsmechanismus (12, 12') umfasst, um die Hebel in einer Position zu halten, die einer eingefahrenen Position der Stifte (4, 4') entspricht;
**dadurch gekennzeichnet, dass** der Schieber (10) die Entriegelung des Verriegelungsmechanismus (12, 12') und die Freigabe der Hebel (6, 6') ermöglicht.

2. System nach Anspruch 1, wobei jeder Hebel (6, 6') einen Kopf (7, 7'), der mit einem Stift (4, 4') verbunden ist und die Verschiebung des Stifts steuert, und einen Fuß (9, 9') umfasst, der vom Schieber (10) betätigt wird, um die Bewegung des Hebels (6, 6') zu steuern.

3. System nach einem der vorhergehenden Ansprüche, wobei ein elastisches Mittel (5) zwischen die Stifte (4, 4') gesetzt ist, um sie in ausgefahrener Position zu halten.

4. System nach einem der vorhergehenden Ansprüche, wobei das elastische Mittel eine Feder (5) ist.

5. System nach einem der vorhergehenden Ansprüche, wobei der Verriegelungsmechanismus wenigstens zwei Riegel (12, 12') umfasst, die jeweils einen Haken (15, 15') zur Zusammenwirkung mit einem Zahn (16, 16') auf jedem Hebel (6, 6') oder jedem Stift (4, 4') aufweisen.

6. System nach dem vorhergehenden Anspruch, wobei die Riegel (12, 12') durch ein elastisches Mittel (14) verbunden sind.

7. System nach einem der Ansprüche 1 bis 6, wobei der Verriegelungsmechanismus durch einen Einsatz (21) entriegelt wird, der verschoben wird, wenn das System zwischen die Hörner (31, 31') des Uhrengehäuses (30) eingesetzt wird.

8. Uhrarmband umfassend ein System nach einem der vorhergehenden Ansprüche.

9. Uhr (30), die mit dem Armband nach dem vorhergehenden Anspruch kombiniert ist.

## Claims

1. System (1) for fixing a variable element, such as a wristlet, to a fixed object, such as a watchcase, said system comprising at least two retractable pins (4, 4'), two mutually independent movable levers (6, 6'), the movement of said levers (6, 6') displacing said pins (4, 4') into a deployed position allowing the variable element to be secured to the fixed object, or into a retracted position allowing the variable element to be separated from the fixed element, the movement of said levers (6, 6') being provoked by the displacement of a slider (10), the system further comprising a locking mechanism (12, 12') for keeping the levers in a position corresponding to a retracted position of the pins (4, 4');
**characterized in that** the slider (10) allows the unlocking of the locking mechanism (12, 12') and the release of the levers (6, 6').

2. System according to Claim 1, wherein each lever (6, 6') comprises a head (7, 7') linked to a pin (4, 4') and controlling the displacement of said pin, and a foot (9, 9') actuated by the slider (10) to control the movement of the lever (6, 6').

3. System according to one of the preceding claims, wherein an elastic means (5) is placed between the pins (4, 4') to keep them in deployed position.

4. System according to one of the preceding claims, wherein the elastic means is a spring (5).

5. System according to one of the preceding claims, said locking mechanism comprising at least two locks (12, 12') each having a hook (15, 15') intended to cooperate with a tooth (16, 16') on each lever (6, 6') or on each pin (4, 4').

6. System according to the preceding claim, wherein the locks (12, 12') are linked by an elastic means (14).

7. System according to one of Claims 1 to 6, wherein the locking mechanism is unlocked by an insert (21) which is displaced when the system is inserted between lugs (31, 31') of the watchcase (30).

8. Watch wristlet comprising a system according to one of the preceding claims.

9. Watch (30) combined with the wristlet according to the preceding claim.
